# FASCICULE DE BREVET EUROPEEN

(11) **EP 3 137 312 B1**
(45) Date de publication et mention de la délivrance du brevet: **06.06.2018**
(21) Numéro de dépôt: 15721655.7
(22) Date de dépôt: 30.04.2015
(51) Int. Cl.: B42D 25/355, D06M 15/00, D21H 17/00, D21H 21/42

(54) **DOCUMENT DE SÉCURITÉ IMPRÉGNÉ D'UN AGENT DÉSOPACIFIANT ET PROCÉDÉ DE TRAITEMENT D'UN DOCUMENT**
MIT ENTTRÜBUNGSMITTEL IMPRÄGNIERTES SICHERHEITSDOKUMENT UND VERFAHREN ZUR BEHANDLUNG EINES DOKUMENTS
SECURITY DOCUMENT IMPREGNATED WITH A DE-OPACIFYING AGENT AND METHOD FOR TREATING A DOCUMENT

(30) Priorité: 02.05.2014 FR 1454024
(43) Date de publication de la demande: 08.03.2017
(73) Titulaire: Oberthur Fiduciaire SAS, 75008 Paris (FR)
(72) Inventeur: GILLOT, Julien, F-35410 Véneffles (FR); CHAPEAU, Guillaume, F-35340 Ercé-Près-Liffré (FR); BORDE, Xavier, F-35410 Ossé (FR)
(74) Mandataire: Regimbeau
(86) Numéro de dépôt international: PCT/EP2015/059472
(87) Numéro de publication internationale: WO 2015/166027

(56) Documents cités:
- EP-A1- 0 773 320
- WO-A1-2013/093848
- FR-A1- 2 929 965
- FR-A1- 2 935 995

## Description

La présente invention est relative à un document de sécurité. Elle concerne également un procédé de traitement d'un document de sécurité.

Pour se prémunir contre les contrefaçons de documents de sécurité, tels que des billets de banque, on a déjà proposé l'utilisation de moyens de sécurité divers, tels que des filigranes, des fibres, des planchettes, etc. D'autres techniques consistent à introduire dans le papier du document de sécurité un élément allongé en matière synthétique formant "bandeau ou fil de sécurité", qui permet d'accroître encore la difficulté de fabrication du produit contrefait.

Cela permet également de faciliter l'authentification du document par les banques centrales lorsqu'il est muni de moyens détectables automatiquement (telle qu'une substance présentant des propriétés telles que la conductivité électrique ou le magnétisme), mais aussi par un utilisateur "lambda", autrement dit "l'homme de la rue" pour des caractéristiques visuelles dites de premier niveau.

Un document de sécurité de ce type est représenté schématiquement aux figures 1 à 4 annexées.

Plus précisément, les figures 1 et 2 montrent les faces recto et verso d'un document de sécurité qui consiste ici en un billet de banque, tandis que les figures 3 et 4 montrent une vue de la section droite du billet, respectivement selon les plans A-A' et B-B' montrés aux figures 1 et 2.

On a donc ici affaire à un document de sécurité 1 qui consiste en un billet. Bien entendu, dans d'autres modes de réalisation non représentés, il pourrait s'agir d'un tout autre document de sécurité, tel qu'une page de passeport.

Ce billet présente deux grandes faces opposées recto 11 et verso 10.

Ce billet est pourvu d'un bandeau de sécurité référencé 2. Il s'étend transversalement par rapport à la plus grande dimension du billet et rejoint les grands côtés longitudinaux.

Le bandeau est partiellement intégré dans le corps C du billet de sorte qu'il émerge seulement en quelques endroits à la surface du corps C au niveau de la face recto 11, en formant ainsi des "fenêtres" F. Celles-ci sont repérées sous la forme de zones de couleur noire à la figure 1.

Deux fenêtres F consécutives sont ainsi séparées par un "pont" P c'est à dire à une région dans laquelle le bandeau 2 est complètement enfoui dans le corps C. Ces ponts sont repérés de manière grisée à la figure 1.

Lorsque l'on observe la figure 2, c'est à dire la face verso 10, on constate que le bandeau est complètement enfoui dans l'épaisseur du corps C, ce qui se traduit par une bande à peine visible N qui s'étend transversalement sur le billet.

En se reportant cette fois-ci à la figure 3, qui illustre à titre de simplification et sans que les éléments représentés le soient dans de justes proportions, une coupe transversale du billet des figures 1 et 2 selon le plan A-A', c'est-à-dire en regard d'un pont P, on constate que le bandeau de sécurité 2 se trouve emprisonné dans le corps C du billet 1, sa face inférieure se situant dans le même plan qu'une délimitation de ce corps en deux couches 101 et 111.

Ces deux couches solidaires sont habituellement désignées selon la terminologie anglo-saxonne *"short former"* pour la couche 101 et *"main former"* pour la couche 111. Ces deux couches1 01 et 111 sont solidarisées à l'état humide pendant la phase de formation du corps de la feuille qui constituera à terme le billet et en même temps que l'insertion du bandeau 2. On constate ici que le *short former* 101 présente une épaisseur plus fine que le *main former.*

On notera que la zone supérieure du *main former* 111 qui intègre le bandeau de sécurité est légèrement protubérante, en raison d'une surépaisseur localisée générée par le bandeau 2 lui-même dont l'épaisseur n'est pas totalement compensée.

D'une manière tout à fait similaire, un bandeau de sécurité peut être intégré à un papier « simple couche » c'est-à-dire formé d'une seule couche de papier. L'inconvénient majeur de ce papier simple couche est le recouvrement de la face opposée du fil. Pour cela, on préférera une technique de formation de papier en double couche dans le cas d'un fil présentant des fenêtres affleurantes.

Selon la coupe de la figure 4, on voit que le bandeau de sécurité 2 affleure à la surface de la face recto 11 du document pour former une fenêtre qui correspond à une zone légèrement en retrait par rapport au plan général dans lequel est contenu la face recto.

L'inconvénient majeur de cette technique qui consiste à solidariser le bandeau 2 au corps C est que partout où ce bandeau est noyé dans le corps, il y a dissimulation des marques et signes de sécurité qui sont apposés sur le bandeau 2.

Ainsi, usuellement, près de 50 % de la surface du bandeau est dissimulée côté face recto 11, tandis que 100% de la surface du bandeau est dissimulée au niveau de la face verso 10.

Ceci diminue grandement l'efficacité de l'apposition de marques de sécurité ou de signes à la surface du bandeau 2.

Au final, presque 75 % de la surface du bandeau de sécurité est inutilisée à des fins d'authentification de premier niveau.

Pour solutionner ce problème, une solution simple consisterait à augmenter le nombre de fenêtres F et à omettre l'ajout du *short former* 101 au niveau de la face verso 10 du billet. Mais ceci serait très probablement de nature à fragiliser l'ensemble du document et à faciliter le retrait du bandeau de manière accidentelle, lors de l'utilisation normale du document.

On peut aussi envisager que ce retrait pourrait être fait de manière frauduleuse pour une réutilisation sur un document contrefait.

Des solutions consistant à créer des pseudo-filigranes comme dans WO2013/093848 ou à rendre plus visibles des éléments de sécurités enfouis dans un papier comme dans les documents EP0773320 et FR2929965 existent et jouent sur la désopacification du papier. Le document WO2013/093848 utilise les différences d'aspects apportées localement par la désopacification vis-à-vis des zones non traitées pour simuler un filigrane. Le document EP0773320 divulgue l'incorporation d'une bande dans le papier mais les procédés d'obtention sont néanmoins complexes à mettre en oeuvre avec des étapes de conversion. Enfin, le document FR2929965 traite d'un ruban qui peut être fait de papier localement désopacifié intégré dans un autre support fibreux afin d'en améliorer les propriétés de transvision. Le document FA 2 935 995 A1 divulgue un bandeau émergeant à plusieurs endroits à la surface du corps du document de sécurité. La présente invention vise à augmenter la visibilité du bandeau intégré dans le document de sécurité, sans amoindrir les performances mécaniques de l'assemblage bandeau/document de sécurité telles qu'on les connaît aujourd'hui, sans multiplier les étapes de fabrication et/ou de conversion impactant les coûts et en élargissant les possibilités d'interaction entre le bandeau et les impressions pour élever le niveau de sécurité global du document.

Ainsi, selon un premier aspect, elle concerne un document de sécurité présentant des faces recto et verso et dont le corps est au moins partiellement constitué de fibres, un bandeau de sécurité étant au moins partiellement intégré dans ledit corps, ce corps étant imprégné d'un agent désopacifiant au moins en regard d'une partie dudit bandeau, caractérisé par le fait que ledit bandeau est partiellement intégré dans ledit corps, de sorte que ce bandeau émerge en plusieurs endroits à la surface dudit corps au niveau de ladite face recto, en formant ainsi des fenêtres, deux fenêtres consécutives étant séparées par un pont correspondant à une région dans laquelle le bandeau est enfoui dans ledit corps, et que ledit agent désopacifiant imprègne également le corps dans les zones situées de part et d'autre des côtés longitudinaux dudit bandeau, au moins en regard d'une région formant pont.

Selon d'autres caractéristiques avantageuses de ce document :
- ledit corps est imprégné dudit agent désopacifiant en regard de la totalité de l'étendue longitudinale dudit bandeau ;
- au moins l'une desdites faces recto et verso est imprégnée ;
- ledit bandeau comporte au moins un élément de sécurité dans les régions formant pont ; et
- les zones situées de part et d'autre des côtés longitudinaux dudit bandeau situées en regard des régions formant pont comportent des impressions de sécurité dont certaines sont exactement en repérage dudit au moins un élément de sécurité dans les régions formant pont dudit bandeau.

Un autre aspect de l'invention concerne un procédé de traitement d'un document de sécurité.

Il s'agit donc d'un procédé de traitement d'un document de sécurité présentant des faces recto et verso et dont le corps est au moins partiellement constitué de fibres, un bandeau de sécurité étant au moins partiellement intégré dans ledit corps qui comprend une étape au cours de laquelle on imprègne ledit corps d'un agent désopacifiant au moins en regard d'une partie dudit bandeau, caractérisé par le fait que ledit bandeau est configuré de sorte qu'il émerge en plusieurs endroits à la surface dudit corps au niveau de ladite face recto, en formant ainsi des fenêtres, deux fenêtres consécutives étant séparées par un pont correspondant à une région dans laquelle le bandeau est enfoui dans ledit corps, et que l'on imprègne également le corps dans les zones situées de part et d'autre des côtés longitudinaux dudit bandeau, au moins en regard d'une région formant pont.

Selon des caractéristiques avantageuses mais non limitatives de ce procédé :
- on imprègne au moins l'une des dites faces recto et verso ;
- après imprégnation, on procède à une opération de figeage dudit agent par séchage aux rayons ultra-violets ou à l'air chaud/aux rayons infrarouge ; et
- ledit agent opacifiant est choisi dans le groupe formé des vernis, des huiles siliconées et des cires.

D'autres caractéristiques et avantages de la présente invention apparaîtront à la lecture de la description détaillée d'un mode de réalisation de l'invention.

Cette description sera faite en référence aux dessins annexés dans lesquels :
- comme déjà précisé, les figures 1 à 4 sont des schémas relatifs d'un état de la technique proche de la présente invention;
- les figures 5 et 6 sont des vues respectivement de face, des faces recto et verso d'un document de sécurité conforme à une première variante de la présente invention ;
- les figures 7 et 8 sont des vues analogues aux figures 5 et 6 précédentes, correspondant à un autre mode de réalisation de l'invention ;
- les figures 9 et 10 sont également des vues des faces recto et verso d'un document de sécurité qui sont une variante de réalisation de l'invention;
- les figures 11 et 12 montrent respectivement de face et en coupe droite un autre type de billet dans le corps duquel un bandeau est complètement intégré ;
- enfin, la figure 13 est une vue de face du billet de la figure 11, après mise en oeuvre du procédé selon l'invention.

Dans l'ensemble de la présente demande, y compris les revendications, on entend par "agent désopacifiant" un produit ou un mélange de produits apte(s) à rendre plus lisible une information à travers une couche de matériaux fibreux, cet agent présentant un fort pouvoir mouillant et donc une tension de surface très basse. C'est le cas pour les compositions réticulables sous rayonnement UV, dans lesquelles les monomères sont choisis avec des tensions de surface très basses.

Il présente également la caractéristique de ne pas s'évaporer suite à un séchage, c'est-à-dire que l'effet demeure même après séchage de la fraction volatile.

A titre d'exemples non limitatifs d'un tel agent désopacifiant, on peut citer les vernis à séchage ultraviolet, les huiles siliconées et les cires, et plus généralement les produits contenant des monomères à fort pouvoir mouillant. D'autres moyens de séchage comme l'air chaud et les rayons infrarouge peuvent être envisagés selon la chimie des agents envisagés.

Egalement à simple titre d'exemple, des vernis qui conviennent tout à fait dans le cadre de la présente invention sont, d'une part, celui référencé 669 440D de la société Sun Chemical et, d'autre part, celui référencé commercialement sous l'appellation Purintomark Flexo 410. On pourra également citer la composition Purintomark 300 offset.

Ainsi, conformément à l'invention, on applique l'agent désopacifiant sur le document de sécurité afin qu'il imprègne au moins les régions à l'aplomb des ponts P, de telle sorte que cet agent augmente de manière significative la lisibilité des marques ou des signes portés par le bandeau à ce niveau. Cette lisibilité est au moins renforcée depuis la face recto 11 selon une observation en réflexion de cette face.

Plus précisément, et comme illustré dans le mode de réalisation de la figure 5, on applique l'agent désopacifiant sur la face recto 11 du document 1 sous la forme d'une bande large qui recouvre l'ensemble du bandeau de sécurité 2, mais également les zones 3 qui sont situées de part et d'autre de ses côtés longitudinaux du bandeau.

Lorsque l'on intègre le bandeau de sécurité 2 dans le document 1, ce bandeau présente généralement une "latitude" dans son positionnement.

En effet, durant la formation de la bande de feuilles qui conduira au document de sécurité, le bandeau de sécurité 2 est inséré selon une oscillation latérale, par exemple de l'ordre de 16 millimètres.

Cette oscillation est appelée "balade". Ceci permet d'éviter que le bandeau ne se retrouve toujours au même endroit dans le billet et que les surépaisseurs évoquées précédemment créent des déformations trop importantes dans le papier dommageables dans la suite du process, notamment durant la conversion en feuilles, la constitution de lots de feuilles et leur passage dans des presses d'impression feuille à feuille.

Même si cette méthode est grandement utilisée, le fait de ne pas fixer de balade lors de l'insertion du fil demeure possible, mais cela implique alors des dispositions spéciales à la papeterie pour convertir la bande en feuilles, ainsi qu'à l'imprimerie pour utiliser le papier. Ceci constitue également un exemple de synergie ou d'effet technique de la présente invention qui ne crée pas de déformation du papier contrairement à un procédé d'incorporation en fenêtres.

Dans le présent cas de figure, la bande d'agent désopacifiant peut être appliquée soit à la papeterie, soit à l'imprimerie.

Elle est appliquée sur toute l'étendue longitudinale du bandeau, y compris sur les fenêtres F, dont elle ne perturbe pas la transparence. Une fois cette imprégnation réalisée, on fait passer les documents dans un poste de séchage, notamment à l'aide de rayons ultraviolets, afin de figer l'agent désopacifiant dans la région souhaitée.

Dans l'exemple de réalisation de la figure 6, on a appliqué également l'agent désopacifiant sous la forme d'une large bande couvrant également les zones 3, mais ceci depuis la face verso. Ce mode de réalisation est particulièrement préféré puisque l'on a vu que la face verso communique avec une couche de matières fibreuses peu épaisse, de sorte que la quantité d'agent désopacifiant à utiliser peut être réduite et, de fait, la visibilité du bandeau est accrue depuis cette face.

Bien entendu, selon un mode de réalisation non représenté ici, on peut imprégner aussi bien la face recto 11 que la face verso 10 du document.

Dans le mode de réalisation de la figure 7, l'agent désopacifiant est appliqué localement par impression, notamment en sérigraphie ou en flexographie, uniquement en regard des zones des ponts P, ce qui permet bien entendu de contrôler et de limiter la quantité d'agent à utiliser.

Par ailleurs, on choisit ici de faire déborder l'agent désopacifiant de part et d'autre du bandeau pour former des zones 3 dont la géométrie peut être avantageusement choisie pour s'intégrer au mieux au design du document, en contribuant ainsi au rehaussement de l'harmonie de l'ensemble, et en améliorant sa sécurité.

Ainsi, dans le cas présenté, les zones 3 en regard des ponts P présentent une forme de pentagone régulier. Bien entendu, d'autres formes sont possibles, par exemple des formes en demi-cercles.

On notera par ailleurs qu'aux extrémités du bandeau, qui se terminent par un pont P, il est également possible de les désopacifier pour permettre une visibilité accrue du bandeau.

Cela va à l'encontre des habitudes de la profession dans laquelle il est recommandé de ne pas pourvoir les bords opposés du bandeau de fenêtres, pour des raisons de tenue de l'ensemble du bandeau, et notamment du fait que ce dernier puisse être séparé plus facilement du papier au niveau du bord coupé.

Dans le mode de réalisation de la figure 8, on a procédé de la même manière qu'à la figure 7 mais en opérant cette fois-ci au niveau de la face verso 10 du document.

Dans la variante de la figure 9, le bandeau de sécurité 2 a été inséré de manière repérée dans le corps C du document.

En effet, de manière ordinaire, l'insertion standard du bandeau dans le corps C ne prévoit pas que les marques ou les signes de sécurité du bandeau soient mis en registre dans le sens longitudinal par rapport aux fenêtres.

Toutefois, il est possible en synchronisant l'insertion du bandeau 2 avec le défilement de la bande de papier, de positionner l'élément de sécurité en parfait repérage avec les fenêtres. Cela signifie qu'en prenant deux points fixes, par exemple un point correspondant à une marque ou à un signe de sécurité sur le bandeau et un autre point fixe tel qu'un filigrane, ces deux points se trouvent toujours dans les mêmes positions relatives l'un par rapport à l'autre.

Ceci est particulièrement avantageux dans le cadre de la présente invention.

En effet, dans ce cas, si une marque ou un signe de sécurité E à la surface de la face recto 11 du bandeau 2 se trouve en repérage vis-à-vis des fenêtres F, alors on peut tirer avantageusement parti de cette spécificité, en apposant une autre marque ou un signe E' à proximité, sur la face recto 11, réciproquement sur la face verso 10. L'ensemble de ces zones pourvues de marques ou de signes de sécurité aura été préalablement traité avec l'agent désopacifiant.

Ainsi, en obtenant un parfait repérage de l'ensemble des marques et signes de sécurité apposés sur la face recto 11, sur le bandeau 2 et sur la face verso 10, il est possible de réaliser des motifs, des images ou des textes qui se complètent.

Appliqué à la figure 9, il est possible de lire le triptyque "FCO" sur les première et troisième fenêtres en partant du haut, la lettre "F" étant apposée sur la face recto 11, la lettre "C" se trouvant sur le bandeau de sécurité 2 et la lettre "O", bien qu'ayant été imprimée sur la face verso 10, se trouve visible en inspection en réflexion depuis la face recto grâce à la position de l'agent chimique désopacifiant à l'aplomb des fenêtres F et de leur entourage.

Réciproquement et en considérant la figure 10, il est possible de lire le triptyque "FCO" sur la deuxième et la quatrième fenêtres en partant du haut, avec une lettre "F" réalisée sur la face verso 10, la lettre "C" se trouvant sur le bandeau de sécurité 2 et la lettre "O", bien qu'ayant été réalisée sur la face recto 11, se trouve visible en inspection en réflexion depuis la face verso grâce à la position de l'agent désopacifiant à l'aplomb des fenêtres F et de leur entourage.

En prenant en compte la figure 11, on a affaire ici à une vue en transmission depuis la face recto 11 du document 1. Selon cette vue, le bandeau 2 est incorporé totalement dans le corps C de façon qu'aucune partie du bandeau 2 n'émerge en surface. Il s'agit d'une "incorporation de type noyée".

Le bandeau est recouvert d'un revêtement opaque, sauf dans des zones évidées formant ensemble le sigle "FCOF".

Lorsqu'on observe le billet en transmission depuis la face recto 11, les contours opaques O du fil apparaissent, tandis que les textes « FCOF » apparaissent non opaques, et se détachent nettement du bandeau proprement dit.

La figure 12 est une vue en coupe selon le plan AA' de la figure 11. Selon cette figure, on distingue nettement le bandeau 2 intégré au corps C du document constitué d'une seule et simple couche 111. Les contours opaques O sont dépourvus de matières sur certaines parties formant ainsi un motif T visible par transmission sous la forme du sigle « FCOF ».

Le bandeau 2 est totalement "noyé" dans le corps C du document de telle sorte qu'il n'est pas visible en réflexion depuis l'une ou l'autre des faces 10 et 11.

La figure 13 est une vue en réflexion depuis la face recto 11 du document 1. Selon cette vue, le bandeau 2 incorporé au corps C du billet est visible au sein de fenêtres (F) crées artificiellement par le dépôt de l'agent désopacifiant.

En d'autres termes, l'agent désopacifiant est appliqué sur le bandeau 2 et dans les zones situées de part et d'autre de ses côtés longitudinaux, seulement dans certaines régions distinctes et séparées deux à deux par une surface dépourvue d'agent désopacifiant.

Cela donne l'impression que des fenêtres F affleurantes existent, alors qu'elles sont artificiellement créées par l'agent désopacifiant. L'avantage de ce mode de réalisation est de permettre de créer des zones de visibilité du bandeau 2 en réflexion depuis l'une ou l'autre des faces du billet.

Dans un mode de réalisation non représenté, le bandeau de sécurité et/ou l'agent désopacifiant peut incorporer des agents authentifiables lors d'une lecture automatique en machine. Il s'agit par exemple de particules magnétiques formant une bande continue, des blocs ou bien un code sous forme de bits. Il peut également s'agir de particules conductrices, fluorescentes, phosphorescentes, lisibles sous lumière infrarouge ou bien comportant un signal spécifique détectable avec un appareil dédié.

## Revendications

1. Document de sécurité (1) présentant des faces recto (11) et verso (10) et dont le corps (C) est au moins partiellement constitué de fibres, un bandeau (2) de sécurité étant au moins partiellement intégré dans ledit corps (C), ce corps (C) étant imprégné d'un agent désopacifiant au moins en regard d'une partie dudit bandeau (2),
**caractérisé par le fait que** ledit bandeau (2) est partiellement intégré dans ledit corps (C), de sorte que ce bandeau émerge en plusieurs endroits à la surface dudit corps (C) au niveau de ladite face recto (11), en formant ainsi des fenêtres (F), deux fenêtres (F) consécutives étant séparées par un pont (P) correspondant à une région dans laquelle le bandeau (2) est enfoui dans ledit corps (C), et que ledit agent désopacifiant imprègne également le corps (C) dans les zones (3) situées de part et d'autre des côtés longitudinaux dudit bandeau (2), au moins en regard d'une région formant pont (P).

2. Document selon la revendication 1, **caractérisé par le fait que** ledit corps (C) est imprégné dudit agent désopacifiant en regard de la totalité de l'étendue longitudinale dudit bandeau (2).

3. Document selon l'une des revendications précédentes, **caractérisé par le fait qu'**au moins l'une desdites faces recto (11) et verso (10) est imprégnée.

4. Document selon l'une des revendications 1 à 3, **caractérisé par le fait que** ledit bandeau (2) comporte au moins un élément de sécurité (E) dans les régions formant pont (P).

5. Document selon les revendications 1 et 4 prises en combinaison, **caractérisé par le fait que** les zones (3) situées de part et d'autre des côtés longitudinaux dudit bandeau (2) situées en regard des régions formant pont (P) comportent des impressions de sécurité (E') dont certaines sont exactement en repérage dudit au moins un élément de sécurité (E) dans les régions formant pont (P) dudit bandeau (2).

6. Procédé de traitement d'un document de sécurité (1) présentant des faces recto (11) et verso (10) et dont le corps (C) est au moins partiellement constitué de fibres, un bandeau de sécurité (2) étant au moins partiellement intégré dans ledit corps (C) qui comprend une étape au cours de laquelle on imprègne ledit corps (C) d'un agent désopacifiant au moins en regard d'une partie dudit bandeau (2),
**caractérisé par le fait que** ledit bandeau (2) est configuré de sorte qu'il émerge en plusieurs endroits à la surface dudit corps (C) au niveau de ladite face recto (11), en formant ainsi des fenêtres (F), deux fenêtres (F) consécutives étant séparées par un pont (P) correspondant à une région dans laquelle le bandeau (2) est enfoui dans ledit corps (C), et que l'on imprègne également le corps (C) dans les zones situées de part et d'autre des côtés longitudinaux dudit bandeau (2), au moins en regard d'une région formant pont (P).

7. Procédé selon la revendication 6, **caractérisé par le fait que** l'on imprègne au moins l'une des dites faces recto (11) et verso (10).

8. Procédé selon l'une des revendications 6 ou 7, **caractérisé par le fait qu'**après imprégnation, on procède à une opération de figeage dudit agent par séchage aux rayons ultra-violets ou à l'air chaud/aux rayons infrarouge.

9. Procédé selon l'une des revendications 6 à 8, **caractérisé par le fait que** ledit agent opacifiant est choisi dans le groupe formé des vernis, des huiles siliconées et des cires.

## Patentansprüche

1. Sicherheitsdokument (1) mit Vorder- (11) und Rückseiten (10), deren Körper (C) zumindest teilweise aus Fasern besteht, wobei ein Sicherheitsstreifen (2) zumindest teilweise in den Körper (C) integriert ist, wobei dieser Körper (C) gegenüber zumindest einem Teil des Streifens (2) mit einem Enttrübungsmittel imprägniert ist,
**dadurch gekennzeichnet, dass** der Streifen (2) teilweise in den Körper (C) integriert ist, so dass dieser Streifen an mehreren Stellen auf der Oberfläche des Körpers (C) auf der Vorderseite (11) erhaben ist und somit Fenster (F) bildet, wobei zwei aufeinanderfolgende Fenster (F), durch eine Brücke (P) getrennt sind, die einem Bereich entspricht, in dem der Streifen (2) im Körper (C) eingebettet ist, und dass das Enttrübungsmittel auch den Körper (C) in den Bereichen (3) imprägniert, die sich beidseitig der Längsseiten des Streifens (2), zumindest gegenüber einem Brückenbereich (P) befinden.

2. Dokument nach Anspruch 1, **dadurch gekennzeichnet, dass** der Körper (C) mit dem Enttrübungsmittel gegenüber der gesamten Längserstreckung des Streifens (2) imprägniert ist.

3. Dokument nach einem der vorstehenden Ansprüche, **dadurch gekennzeichnet, dass** mindestens eine der Vorder- (11) und Rückseiten (10) imprägniert ist.

4. Dokument nach einem der Ansprüche 1 bis 3, **dadurch gekennzeichnet, dass** der Streifen (2) zumindest ein Sicherheitselement (E) in den Brückenbereichen (P) umfasst.

5. Dokument nach den vorstehenden Ansprüchen 1 und 4 in Kombination, **dadurch gekennzeichnet, dass** die Bereiche (3), die sich beidseitig der Längsseiten des Streifens (2) gegenüber den Brückenbereichen (P) befinden, Sicherheitsdrucke (E') aufweisen, von denen sich einige genau an der Stelle des zumindest einen Sicherheitselements (E) in den Brückenbereichen (P) des Streifens (2) befinden.

6. Verfahren zur Behandlung eines Sicherheitsdokuments (1) mit Vorder- (11) und Rückseiten (10), deren Körper (C) zumindest teilweise aus Fasern besteht, wobei ein Sicherheitsstreifen (2) zumindest teilweise in den Körper (C) integriert ist, das einen Schritt umfasst, bei dem der Körper (C) zumindest gegenüber einem Teil des Streifens (2) mit einem Enttrübungsmittel imprägniert wird,
**dadurch gekennzeichnet, dass** der Streifen (2) so konfiguriert ist, dass er an mehreren Stellen auf der Oberfläche des Körpers (C) auf der Vorderseite (11) erhaben ist, wobei somit Fenster (F) gebildet werden, wobei zwei aufeinanderfolgende Fenster (F) durch eine Brücke (P) getrennt sind, die einem Bereich entspricht, in dem der Streifen (2) im Körper (C) eingebettet ist, und dass der Körper (C) auch in den Bereichen imprägniert wird, die sich beidseitig der Längsseiten des Streifens (2) zumindest gegenüber einem Brückenbereich (P) befinden.

7. Verfahren nach Anspruch 6, **dadurch gekennzeichnet, dass** zumindest eine der Vorder- (11) und Rückseiten (10) imprägniert wird.

8. Verfahren nach einem der Ansprüche 6 oder 7, **dadurch gekennzeichnet, dass** nach der Imprägnierung ein Schritt zur Erstarrung des Mittels durch Trocknung mit UV-Strahlen oder Heißluft/IR-Strahlen erfolgt.

9. Verfahren nach einem der Ansprüche 6 bis 8, **dadurch gekennzeichnet, dass** das Trübungsmittel aus der aus Lacken, Silikonölen und Wachsen bestehenden Gruppe gewählt wird.

## Claims

1. Security document (1) having front (11) and back (10) faces and of which the body (C) at least partially consists of fibers, a security strip (2) being at least partially integrated into said body (C), this body (C) being impregnated with a de-opacifying agent at least opposite a portion of said strip (2),
**characterized by** the fact that said strip (2) is partially integrated into said body (C), so that this strip emerges in a plurality of locations on the surface of said body (C) at said front face (11), thereby forming windows (F), two consecutive windows (F) being separated by a bridge (P) corresponding to a region wherein the strip (2) is buried in said body (C), and that said de-opacifying agent also impregnates the body (C) in the areas (3) located on each side of the longitudinal sides of said strip (2), at least opposite a bridge-forming region (P).

2. Document according to claim 1, **characterized by** the fact that said body (C) is impregnated with said de-opacifying agent opposite the totality of the longitudinal extent of said strip (2).

3. Document according to one of the preceding claims, **characterized by** the fact that at least one of said front (11) and back (10) faces is impregnated.

4. Document according to one of claims 1 to 3, **characterized by** the fact that said strip (2) comprises at least one security element (E) in the bridge-forming regions (P).

5. Document according to claims 1 and 4 taken in combination, **characterized by** the fact that the areas (3) located on each side of the longitudinal sides of said strip (2) located opposite the bridge-forming regions (P) comprise security prints (E') of which some are exactly in register with said at least one security element (E) in the bridge-forming regions (P) of said strip (2).

6. Method for treating a security document (1) having front (11) and back (10) faces and of which the body (C) at least partially consists of fibers, a security strip (2) being at least partially integrated into said body (C), which comprises a step during which said body (C) is impregnated with a de-opacifying agent at least opposite a portion of said strip (2),
**characterized by** the fact that said strip (2) is configured so that it emerges in a plurality of locations on the surface of said body (C) at said front face (11), thereby forming windows (F), two consecutive windows (F) being separated by a bridge (P) corresponding to a region wherein the strip (2) is buried in said body (C), and that the body (C) is also impregnated in the areas located on either side of the longitudinal sides of said strip (2), at least opposite a bridge-forming region (P).

7. Method according to claim 6, **characterized by** the fact that at least one of said front (11) and back (10) faces is impregnated.

8. Method according to one of claims 6 or 7, **characterized by** the fact that after impregnation, said agent is set by means of drying with ultraviolet rays or with hot air/infrared rays.

9. Method according to one of claims 6 to 8, **characterized by** the fact that said opacifying agent is selected from the group consisting of varnishes, silicone oils and waxes.
